# EUROPÄISCHE PATENTSCHRIFT

(11) **EP 0 708 508 B1**
(45) Veröffentlichungstag und Bekanntmachung des Hinweises auf die Patenterteilung: **09.02.2000**
(21) Anmeldenummer: 94810669.5
(22) Anmeldetag: 24.11.1994
(51) Int. Cl.: H01R 43/20

(54) **Verfahren und Vorrichtung zum Bestücken von Steckergehäusen**
Process and device for equipping connector housings
Procédé et dispositif pour équiper des boîtiers de connecteurs

(30) Priorität: 21.10.1994 CH 317094
(43) Veröffentlichungstag der Anmeldung: 24.04.1996
(73) Patentinhaber: KOMAX HOLDING AG, 6036 Dierikon (CH)
(72) Erfinder: Imgrüt, Peter, CH-6033 Buchrain (CH); Korner, Guido, CH-6004 Luzern (CH)
(74) Vertreter: Werffeli, Heinz R., Dipl.-Ing.ETH.

(56) Entgegenhaltungen:
- FR-A- 2 169 417
- FR-A- 2 617 077
- US-A- 4 754 865

## Beschreibung

Die Erfindung betrifft ein Verfahren zum automatischen Bestücken von Steckergehäusen mit mindestens einem, gegebenenfalls mit einem Kontaktteil elektrisch leitend verbundenen, elektrischen Leiter, sowie eine Vorrichtung zur Durchführung des Verfahrens.

Es sind bereits verschiedene Verfahren und Vorrichtungen zum Bestücken von Steckergehäusen mit Einzelleitern bekannt, die jedoch den Nachteil aufweisen, dass dazu nur ganz spezielle Arten von Steckergehäusen und Bestückungsanordnungen geeignet sind; siehe zum Beispiel US-A-4 754 865. Aufgabe der vorliegenden Erfindung ist daher insbesondere die Schaffung eines Verfahrens, welches diesen vorangehend angeführten Nachteil nicht aufweist, und, z.B. am Ende einer Kabel-Bearbeitungsstrasse, die vollautomatische Bestückung praktisch aller bekannter ein- oder mehrreihiger Steckergehäuse, gleichgültig ob in Crimp- oder Schneid-Klemm-Technik, ermöglicht.

Diese Aufgabe wird bei einem Verfahren der eingangs genannten Art erfindungsgemäss nach den Merkmalen des Anspruchs 1 gelöst.

Gegenstand der Erfindung ist ferner eine Vorrichtung zur Durchführung des erfindungsgemässen Verfahrens nach Anspruch 2.

Vorteilhafte Weiterausgestaltungen der erfindungsgemässen Vorrichtung sind Gegenstand der Ansprüche 3 bis 14.

Nachstehend wird die Erfindung anhand der Zeichnung beispielsweise näher erläutert. Es zeigen:
Fig.1 eine perspektivische Ansicht einer ersten beispielsweisen Ausführungsform einer erfindungsgemässen Vorrichtung;
Fig.2 in perspektivischer Ansicht ein Detail der in Fig. 1 dargestellten Vorrichtung;
Fig.3 in perspektivischer Ansicht die Positioniereinheit der in Figur 1 dargestellten Vorrichtung;
Fig.3a,3b und 3c entsprechende Schnitte längs der Schnittebenen A,B bzw. C in Figur 3;
Fig. 4 in perspektivischer Ansicht die Bestückungseinheit der in Figur 1 dargestellten Vorrichtung;
Fig. 5 in perspektivischer Ansicht der Antrieb des Greiferelementes der in Figur 1 dargestellten Vorrichtung;
Fig.5a,5b und 5c verschiedene Bestückungspositionen des Greiferelementes;
Fig.6a bis 6h in perspektivischer Ansicht den Bewegungsablauf der Greiferelemente der Positioniereinheit der in Fig. 1 dargestellten Vorrichtung; und
Fig.7a bis 7e in perspektivischer Ansicht die einzelnen Schritte des Bestückungsvorganges;
Fig.8 eine perspektivische Ansicht einer zweiten beispielsweisen Ausführungsform einer erfindungsgemässen Vorrichtung;
Fig.8a, 8b und 8c in perspektivischer Ansicht verschiedene Details der in Fig. 8 dargestellten Vorrichtung;
Fig.9 einen Grundriss längs der Linie IX-IX der in Fig. 8 dargestellten Vorrichtung;
Fig. 10 einen Schnitt längs der Linie X-X in Figur 9; und
Fig. 11 einen Schnitt längs der Linie XI-XI in Figur 9.

Wie insbesondere aus Figur 1 ersichtlich, weist die dargestellte Vorrichtung zum automatischen Bestücken von Steckergehäusen 1 mit mindestens einem mit einem Kontaktteil 2 elektrisch leitend verbundenen elektrischen Leiter 3 (siehe z.B. Fig. 7a) ein Maschinengestell 4, eine Positioniereinheit 5 zur Positionierung der zu bestückenden Steckergehäuse 1 längs einer Steckergehäuse-Führungs- und Klemmbahn 6, eine Bestückungseinheit 7, eine Steckergehäuse-Zuführanordnung 8 sowie eine die bestückten Steckergehäuse 1 abführenden Anordnung 9 auf.

Die Gehäusezuführ- und die Gehäuseabführanordnung 8 bzw. 9 werden nicht genauer beschrieben. Sie bilden zusammen mit einer Übernahmeposition 10 eine applikationsspezifische Baugruppe 11 (Fig. 2), welche je nach den zu verarbeitenden Steckergehäusen 1 sehr verschieden aufgebaut sein kann, und deshalb zur möglichst raschen Anpassbarkeit an andere Steckergehäuseformen als eine gemeinsame Einheit 11 auswechselbar ist, und über eine definierte Schnittstelle zur Positioniereinheit 5 verfügt.

Die Positioniereinheit 5 hat die Aufgabe, die leeren, zu bestückenden Steckergehäuse 1 von der einen Teil des Steckergehäuse-Zuführsystems bildenden Übernahmeposition 10 zu übernehmen, sie für die Bestückung längs einer horizontalen Steckergehäuse-Führungs- und Klemmbahn 12 an mehreren Stellen genau zu positionieren und sie anschliessend nach erfolgter Bestückung der Abführanordnung 9 zuzuführen. Die gleiche Positioniereinheit 5 kann auch, wie z.B. aus Fig. 8c ersichtlich, für eine entsprechend abgeänderte Vorrichtung zur Verarbeitung von Leitern in Schneid-Klemm-Technik (IDC) verwendet werden. Der Aufbau und die Funktionsweise der Positioniereinheit 5 bleibt dabei gleich, es werden aber andere Operationen mit den zu bestückenden IDC-Steckergehäusen 1' durchgeführt.

Wie insbesondere aus Figur 2 ersichtlich, weist die Positioniereinheit 5 eine horizontal verlaufende Gehäusestecker-Führungs- und Klemmbahn 12, welche nach vorne mit einer in horizontaler Richtung beweglichen Klemmplatte 13 abgeschlossen ist, und dadurch ein zeitweiliges gesteuertes Klemmen der zu bestückenden Steckergehäuse 1 in der Führungs- und Klemmbahn 12 ermöglicht. Die Klemmplatte 13 ist im vorderen Gehäuseteil 14 geführt und mittels Druckfedern 15 gegen das Innere der Führungs- und Klemmbahn 12 zu vorgespannt.

Das Halten und Verschieben der Steckergehäuse 1 in der Führungs- und Klemmbahn 12 erfolgt mittels eines kammförmigen Greiferelementes 16 (siehe Fig. 6a). Dieses Greiferelement 16 besteht aus zwei relativ zueinander verschiebbaren Kämmen 17, welche zwei oder mehrere linke bzw. rechte Greiferfinger 18 fest miteinander verbinden und dadurch zwei Greifer 19 und 20 bilden. Die zwei Kämme 17 sind auf je einem Kammhalter 21 befestigt. Die beiden letzteren sind in einem Schlitten 22, parallel zur Längsachse der Führungs- und Klemmbahn verschiebbar gelagert, und mittels Druckfedern 23 derart vorgespannt, dass sich die Kämme 17 relativ zueinander bewegen und dabei die Steckergehäuse 1 zwischen den Greiferfingern 18 der Greifer 19 bzw. 20 einklemmen. Damit sich die Greifer genau zentrisch schliessen, sind sie mittels an den Kammhaltern 21 befestigten Zahnstangen 24 und einem im Schlitten 22 gelagerten Ritzel 25 formschlüssig miteinander gekoppelt.

Der Schlitten 22 mit den darin gehaltenen Kämmen 17 bildet zusammen den Positionierschlitten. Dieser ist seinerseits in einem Antriebsgehäuse 26 parallel zur Längsachse der Führungs- und Klemmbahn 12 verschiebbar, und kann über den Zahnriemen 27 von einem Schrittmotor 28 (nicht dargestellt) genau gesteuert exakt bewegt werden. In den beiden Endpositionen des Bewegungsbereiches des Positionierschlittens ist je ein Öffnungsanschlag 29 bzw. 29' angeordnet. Diese beiden Anschläge 29 und 29' sind derart angeordnet, dass sie kurz vor dem Erreichen der Endpositionen durch je eine Bohrung 30 im Schlitten 22 jeweils einen der beiden Kammhalter 21 zum Stillstand bringen. Da der Schlitten 22 seine Endposition etwas später erreicht, wird der zweite Kammhalter über die Zahnstangen 24 und das Ritzel 25 relativ entgegen der Bewegungsrichtung des Schlittens 22 verschoben. Dadurch werden die beiden Greifer 19 und 20 in beiden Endpositionen des Positionierschlittens 22 zwangsweise geöffnet.

Das Antriebsgehäuse 26 kann zusammen mit dem Positionierschlitten und dem Schrittmotor 28 im rechten Winkel zur Führungs- und Klemmbahn 12 verschoben werden. Eine solche Verschiebung wird mit Hilfe von zwei im hinteren Gehäuseteil 31 angeordneten Pneumatikzylindern 32 bewirkt. Die beiden Kolbenstangen 33 sind dabei im Antriebsgehäuse 26 fest eingebaut und im vorderen sowie im hinteren Gehäuseteil 14 bzw. 31 verschiebbar gelagert. Diese Kolbenstangen 33, die mit dem Antriebsgehäuse 26 mitbewegt werden, drücken in ihrer vorderen Endposition auf eine Kopfplatte 34 und bewegen dadurch die Klemmplatte 13 nach vorne, was bewirkt, dass in der Führungs- und Klemmbahn 12 sich befindende Gehäusestecker 1 nicht mehr klemmend, sondern nur mittels der Greifer 19 und 20 in ihrer momentanen Lage fixiert werden.

Die Bestückungseinheit 7 hat die Aufgabe, die mit Kontaktteilen 2 versehenen Leiter 3, z.B. von einer Kabelverarbeitungsmaschine, zu übernehmen und in vorbestimmte Stecklöcher der von der Positioniereinheit bereitgestellten Steckergehäuse 1 einzuführen.

Dazu weist die Bestückungseinheit 7, wie insbesondere aus Figur 4 ersichtlich ist, einen Bestückungsschlitten 35 auf, welcher mittels zweier in den beiden Lagerböcken 36 und 37 gelagerten Führungsstangen 38 in Richtung der letzteren verschiebbar gelagert ist. Diese Längsverschiebung wird von einem über die beiden Zahnriemen 39 und 40 wirkenden Schrittmotor 41 genau gesteuert bewirkt. Die beiden Zentriergreifer 42 und 42' werden über die Schubstangen 43 und 43' von den Pneumatikzylindern 44 und 44' zentrisch in Öffnungs- bzw. Schliessstellung bewegt.

Der Bestückungsschlitten 35 führt alle für das Einführen eines Leiters 3 bzw. dessen Kontaktteiles 2 in ein bestimmtes Steckloch eines zu bestückenden Steckergehäuses 1 erforderlichen Bewegungen aus.

Wie insbesondere aus Figur 5 ersichtlich, wird dazu der Leiter 3 von den Greiferbacken 45 eines Kabelgreifers 46 gehalten. Der Kabelgreifer 46 ist in einem Schwenkarm 47 um die Drehachse 48 einer Zahnriemenscheibe 49 drehbar gelagert. Der Schwenkarm 47 seinerseits ist fest mit einer Hohlwelle 50 verbunden, welche ihrerseits drehbar im Bestückungsschlitten 35 gelagert ist.

Eine Drehbewegung des Kabelgreifers 46 erfolgt durch Antrieb über die durch einen Zahnriemen 51 miteinander verbundenen Zahnriemenscheiben 49 und 49', angetrieben von einer in der Hohlwelle 50 drehbar gelagerten Drehwelle 52. Die Führungswellen 38 sind im Bestückungsschlitten 35 drehbar gelagert. Sie liegen in Kugelbüchsen 53, welche eine lineare Verschiebung des Bestückungsschlittens 35 und gleichzeitig auch die Übertragung einer Drehbewegung von den Zahnriemenscheiben 54 auf die Führungswellen 38 erlauben. Die Kugelbüchsen 53 und die Führungswellen 38 sind dabei handelsübliche Einkauf teile. Die Kugelbüchsen 53 sind im hinteren Gehäuseteil 37 fest gelagert und bewegen sich nicht mit dem Bestückungsschlitten 35 mit.

Die rechte Führungswelle 38 kann mittels eines Schrittmotors (nicht dargestellt) über den Zahnriemen 55 gedreht werden, was über die Zahnriemenscheibe 56, den Zahnriemen 57 und eine Spannrolle 58 eine Drehbewegung der Zahnriemenscheibe 59 bewirkt. Da die Riemenscheibe 59 fest mit der Drehwelle 52 verbunden ist, bewirkt dies eine Drehung des Kabelgreifers 46.

Analog dazu kann der Schwenkarm 47 mittels eines mit einem Zahnriemen 60 in Eingriff stehenden Schrittmotors (nicht dargestellt) äusserst präzise gesteuert verschwenkt werden. Dabei wirkt der Zahnriemen 60 über die linke Führungswelle 38, die Zahnriemenscheibe 61, den Zahnriemen 62, die Zahnriemenscheibe 63 und die fest mit der letzteren verbundene Hohlwelle 50.

Da die Zahnriemenscheiben 49 und 51 die gleiche Zähnezahl aufweisen, bleibt der Kabelgreifer 46 bei einer Schwenkbewegung des Schwenkarmes 47 und stillstehender Drehwelle 52 stets parallel zu seiner Ausgangslage (siehe Fig. 5a und 5b).

Vor der eigentlichen Bestückung eines in der Bestückungsposition sich befindenden Steckergehäuses 1 wird der mit dem Kontaktteil 2 versehene Leiter 3 von der Kabelverarbeitungsmaschine her übernommen und von einer Übernahmeachse 64 auf eine Bestückungsachse 65 (siehe auch Fig. 7a) angehoben. Zu diesem Zweck klemmt der Kabelgreifer 46 in der gegen den Leiter 3 zu ausgefahrenen Position des Bestückungsschlittens 35 den Leiter 3 ein (Fig. 5a). Das Anheben des Leiters 3 auf die Bestückungsachse 65 kann dabei auf zwei verschiedene Arten erfolgen. Bei der ersten Variante (Fig. 5b) behält der Kontaktteil 2 seine Ausrichtung unverändert bei, während bei der zweiten Variante (Fig. 5c) der Leiter 3 und somit auch der Kontaktteil 2 um 90° um seine Längsachse gedreht wird. Infolge der speziellen geometrischen Auslegung des Schwenkarmes 47 und des Kabelgreifers 46 ergibt sich in beiden Fällen eine gleiche Verschiebung des Leiters 3. Bei der parallelen Verschiebung des Leiters 3 (Fig. 5b) schwenkt nur der Schwenkarm 47 bei stillstehender Drehwelle 52, während sich bei einer Drehung um 90° (Fig. 5c) nur der Kabelgreifer 46 bei stillstehendem Schwenkarm 47 dreht, was eine äusserst zweckmässige Lösung darstellt.

Ist bei einer Anordnung gemäss Fig. 5a bezüglich der Kabelgreiferdrehachse 48 eine zur Bestückungsachse 65 symmetrische zweite Bestückungsachse 65' einer zweiten Bestückungsposition vorgesehen, dann ist es möglich, einen in ein Steckergehäuse 1 einzuführenden Leiter 3 vor dem Einführen im einen oder dem entgegengesetzten Drehsinn um 90° zu drehen. Da die zu bestückenden Steckergehäuse 1 mit Hilfe der Greifer 19 und 20 beliebig längs der Führungs- und Klemmbahn 12 hin und her verschiebbar und positionierbar sind, ist es dabei z.B. ohne weiteres möglich, zuerst einen Kontaktteil 2 um 90° gedreht längs der Bestückungsachse 65 (Fig. 5c) in ein zu bestückendes Steckloch eines Steckergehäuses 1 einzuführen, dann das letztere wieder soweit längs der Führungs- und Klemmbahn 12 zurückzuverschieben, bis ein zweites zu bestückendes Steckloch dieses Steckergehäuses 1 auf die zweite Bestückungsachse 65' ausgerichtet ist, und dann einen weiteren Kontaktteil 2 bezüglich dem ersten eingeführten Kontaktteil um 180° gedreht, in das gleiche Steckergehäuse einzuführen.

Anhand der Figuren 6a bis 6h wird nachfolgend der Ablauf des Positionierungsvorganges verdeutlicht. Dabei ist in Fig. 6a gestrichelt eine mögliche Ausbildung der Greiferanordnung mit drei Greifern 19,20 und 66 dargestellt. Eine solche Ausbildung ist dann vorteilhaft, wenn z.B. in einer in den Fig. 6a bis 6h weiter links von der Führungs- und Klemmbahn 12 sich befindenden Prüfstation zusätzlich ein soeben bestücktes Steckergehäuse 1 elektrisch überprüft, ein Steckergehäusedeckel geschlossen oder ein Steckergehäuse 1 noch bedruckt werden soll.

In Fig. 6a befindet sich das Greiferelement 16 in seiner rechten Grundposition. Das Antriebsgehäuse 26 befindet sich in der hinteren Position, und das Zuführsystem hat ein zu bestückendes Steckergehäuse 1 in der Übernahmeposition 10 plaziert. Da sich der Schlitten 22 in Eingriff mit dem rechten Endanschlag 29 befindet, sind die Greifer 19 und 20 unter dem Einfluss des letzteren geöffnet.

In Fig. 6b befindet sich das Greiferelement 16 in Übernahmestellung zur Übernahme des in der Übernahmeposition 10 sich befindenden Steckergehäuses 1, und das Antriebsgehäuse 26 befindet sich in der vorderen Position, wodurch die Klemmplatte 13 die Führungs- und Klemmbahn 12 freigibt.

In Fig. 6c befindet sich das Greiferelement 16 in seiner End- oder Gehäusesteckerfreigabeposition. Der Schlitten 22 befindet sich in seiner linken Endposition in Eingriff mit dem linken Endanschlag 29', wodurch die Greifer 19 und 20 unter dem Einfluss des letzteren geöffnet sind. Das vorher durch den Greifer 20 in der Übernahmeposition 10 ergriffene, zu bestückende Steckergehäuse 1 wurde in der Führungs- und Klemmbahn 12 nach links mitbewegt.

In Fig. 6d befindet sich das Greiferelement 16 in seiner linken hinteren Grundposition, d.h. das Antriebsgehäuse 26 befindet sich in der hinteren Position. Unmittelbar nachdem das Antriebsgehäuse 26 seine vordere Position verlässt, wird die Klemmplatte 13 freigegeben und dadurch das in der Führungs- und Klemmbahn 12 sich befindende Steckergehäuse 1 in seiner momentanen Position festgeklemmt. Dadurch wird sichergestellt, dass sich das in dieser Bahn 12 befindende Steckergehäuse 1 nicht verschieben kann.

In Fig. 6e befindet sich analog zur in Fig. 6a dargestellten Position das Greiferelement 16 wieder in seiner rechten hinteren Grundposition, und das Zuführsystem hat in der Zwischenzeit ein zweites zu bestückendes Steckergehäuse 1 in der Übernahmeposition 10 plaziert. Während der Rückfahrbewegung des Schlittens 22 von der linken in die rechte Endposition hatten sich die Greifer 19 und 20 in geschlossener Stellung befunden, was aber bedeutungslos ist, da sie sich dabei ausser Eingriff mit dem in der Führungs- und Klemmbahn 12 befindenden Steckergehäuse 1 befinden.

In Fig. 6f befindet sich das Greiferelement 16 wieder analog zur in Fig. 6b dargestellten Position in Übernahmestellung zur Übernahme des in der Übernahmeposition 10 sich befindenden zweiten Steckergehäuse 1 durch den Greifer 20 und zur Erfassung des in einer Zwischenstellung sich befindenden ersten Steckergehäuses 1 durch den Greifer 19 und das Antriebsgehäuse 26 befindet sich dabei wieder in der vorderen Position. Unmittelbar bevor das Antriebsgehäuse 26 seine vordere Position erreicht, wird automatisch die Arretierung der beiden Steckergehäuse 1 durch die Klemmplatte 13 aufgehoben. In Fig. 6g befindet sich das Greiferelement 16 in einer ersten Bestückungsposition. Bei seiner vorgängigen Verschiebung nach links gelangte der Schlitten 22 ausser Eingriff mit dem rechten Endanschlag 29, wodurch die Greifer 19 und 20 automatisch zentrisch geschlossen wurden und die von diesen beiden Greifern umfassten Steckergehäuse 1 durch diese festgeklemmt wurden. Beide Steckergehäuse 1 befinden sich jetzt in je einer genau definierten Position. Bei Anwendungen welche mehrere sequentielle Operationen (z.B. Prozessüberwachungen) erfordern, ist es nun möglich, an zwei voneinander distanzierten Positionen gleichzeitig unterschiedliche Operationen an den zu bestückenden Steckergehäusen durchzuführen. Durch Erhöhung der Anzahl von Greifern (siehe z.B. Fig. 6a) sind sogar mehr als zwei parallele Verarbeitungen möglich.

In Fig. 6h befindet sich das Greiferelement 16 z.B. zur Bestückung eines zweiten Steckloches eines Steckergehäuses in einer um den Lochabstand von der ersten Bestückungsposition (Fig. 6g) entfernten zweiten Bestückungsposition. Abhängig von der Polzahl und vom Polabstand des zu verarbeitenden Steckergehäuses können anschliessend bei Bedarf auch noch weitere Bearbeitungspositionen angefahren werden.

Aus dieser in Fig. 6h dargestellten Bestückungsposition wird das Greiferelement 16 anschliessend in die aus Fig. 6c ersichtliche linke Endposition bewegt, dort das durch den linken Greifer 19 erfasste, fertig bestückte Steckergehäuse 1 freigegeben, und die aus den Fig. 6c bis 6h ersichtlichen Taktschritte alternierend wiederholt, so dass fortlaufend fertig bearbeitete Steckergehäuse 1 nach links aus der Führungs- und Klemmbahn 12 geschoben werden.

Nachfolgend wird der eigentliche Bestückungsvorgang anhand der Figuren 7a bis 7e als Schrittfolge noch näher erläutert.

Fig.7a zeigt die Ausgangsposition, in welcher die Bestückungseinheit 7 den mit einem Kontaktteil 2 versehenen Leiter 3 aus einer tiefer gelegenen Übernahmeposition auf die Bestückungsachse 65 angehoben hat. Der Kontaktteil 2 steht dabei vor dem geschlossenen Zentriergreifer 42, 42', welcher unmittelbar vor dem zu bestükkenden Steckergehäuse 1 plaziert ist, und eine genau zentrierte Einführung des Kontaktteiles 2 in das zu bestückende Steckloch des Steckergehäuses 1 sicherstellt.

Fig. 7b zeigt den Zentriervorgang. Durch die Längsverschiebung des Bestückungsschlittens 35 in Richtung zum Steckergehäuse 1 wird der Kontaktteil 2 durch den geschlossenen Zentriergreifer 42,42' in den Einlauf des zu bestückenden Steckloches des Steckergehäuses 1 geschoben. Die Innenkontur des Zentriergreifers 42, 42' ist der Aussenform des am Leiter 3 angekrimpten Kontaktteiles 2 angepasst und erlaubt eine präzise Einführung in das zu bestückende Steckloch. Die Länge des Zentriergreifers und damit die Länge des geführten Bestückungsweges ist abhängig von der Geometrie des Steckloches und des Kontaktteiles 2. Die Bestückungsbewegung A wird unterbrochen, wenn der Kabelgreifer 46 unmittelbar vor dem Zentriergreifer 42,42' steht.

Danach wird, wie aus Fig. 7c ersichtlich, der Zentriergreifer 42,42' geöffnet, und dadurch die Bestückungsachse für die weitere Bewegung des Kabelgreifers 46 in Bestückungsrichtung A freigegeben. Eine solche stufenweise Bestückungsbewegung ist erforderlich, um den Leiter 3 möglichst nahe beim Kontaktteil 2 zu fassen und dadurch die Gefahr eines Ausknickens des Leiters 3 zu reduzieren.

Aus Fig. 7d ist die eigentliche Bestückung ersichtlich. Der Kabelgreifer 46 wird weiter in Richtung des Steckergehäuses 1 bewegt, bis die Endposition des Kontaktteiles 2 im zu bestückenden Steckloch des Gehäuses 1 erreicht ist. In der Regel sind die Stecklöcher der Steckergehäuse so ausgebildet, dass ein Kontaktteil 2 darin einrastet. In einem Zwischenschritt kann dieses Einrasten überprüft werden, indem mit geschlossenem Kabelgreifer 46 eine Prüfbewegung weg vom Steckergehäuse 1 gemacht und mit geeigneten Mitteln (z.B. pneumatisch oder durch Stromabsenkung der Schrittmotorspeisung) die Auszugskraft des Kontaktteiles 2 überprüft und gegebenenfalls ein Fehlersignal abgegeben wird.

Nach abgeschlossener Bestückung wird, wie aus Fig. 7e ersichtlich, der Kabelgreifer 46 geöffnet und der Leiter 3 freigegeben. Anschliessend bewegt der Bestückungsschlitten 35 den Kabelgreifer 46 wieder zurück in seine Übernahmeposition, und der Zentriergreifer 42, 42' schliesst sich, sobald die Positioniereinheit 5 das Steckergehäuse 1 um einen Taktschritt weiterbewegt hat.

Sämtliche Steuerungsvorgänge sind über eine Mikroprozessorsteuerung miteinander verbunden und programmierbar.

Nachstehend wird anhand der Figuren 8 bis 11 eine zweite beispielsweise Ausführungsform einer erfindungsgemässen Vorrichtung zum Bestücken von mit Schneid-Klemm-Kontakten (IDC) versehenen Steckergehäusen 1' beschrieben, wobei zum ersten Ausführungsbeispiel analoge Bauteile mit gleichen Bezugszeichen versehen sind, so dass sich eine nochmalige Beschreibung solcher analogen Bauteile erübrigt. Gegenüber dem ersten Ausführungsbeispiel ist bei diesem zweiten Ausführungsbeispiel im Prinzip nur die Bestückungseinheit 7' anders aufgebaut, um mit einem Maximum an gleichen Bauteilen zwei zum Teil völlig unterschiedliche Bestückungsverfahren durchführen zu können.

Wie insbesondere aus den Figuren 9 und 11 ersichtlich, ist der Kabelgreifer 46 der Bestückungseinheit 7' senkrecht zur Steckergehäuse-Führungs- und Klemmbahn 12 und parallel zur Bestückungsrichtung 65 verschiebbar geführt und mittels einem Schrittmotor (nicht dargestellt) um einen genau bestimmten Betrag parallel zur Bestückungsrichtung 65 gesteuert verschiebbar, wobei die letztere unmittelbar oberhalb der zu bestückenden Schneid-Klemm-Kontakten verläuft, so dass ein von letzteren nicht behindertes Einfahren eines Leiters 3 bis auf die gewünschte Einlegtiefe ermöglicht wird.

Der Kabelgreifer 46 ist in Leiterabsenkrichtung B entgegen der Wirkung einer Druckfeder in der Platine 70 der Bestückungseinheit 7 verschiebbar abgestützt. In der Bestückungsposition ist ferner oberhalb der Steckergehäuse-Führungs- und Klemmbahn 12 eine mit einem Einpress-stempel 71 verbundene Presseinheit 72 vorgesehen, um einen unmittelbar oberhalb der Schneid-Klemm-Kontakten eines zu bestückenden Steckergehäuses sich befindenden Leiter 3 auf bekannte Weise in diese Kontakte einzupressen. Dabei wirkt die Presseinheit 72 in Pressrichtung C gesehen mit einem Anschlag 73 des parallel dazu verschiebbar geführten und federnd in der Bestückungseinheit 7 abgestützten Kabelgreifers 46 zusammen, so dass nach einer Absenkung des Einpress-Stempels 71 bis auf die Oberseite des einzupressenden Leiters 3 der Kabelgreifer 46 während dem anschliessenden Leitereinpressvorgang gleichzeitig parallel zum Einpress-Stempel 71 abgesenkt, und dadurch der Leiter 3 während dem Einpressvorgang über die gesamte Einpresslänge absolut horizontal gehalten wird, um einen optimalen Bestückungsablauf zu erzielen.

## Patentansprüche

1. Verfahren zum automatischen Bestücken von Steckergehäusen mit mindestens einem, gegebenenfalls mit einem Kontaktteil (2) elektrisch leitend verbundenen, elektrischen Leiter (3), wobei man die zu bestückenden Steckergehäuse (1) längs einer Zuführbahn aufeinanderfolgend zuführt, danach mittels mindestens zweier in einer anschliessenden Vorschubrichtung voneinander distanziert aufeinanderfolgend angeordneter, synchron miteinander bewegbarer Greifer (19, 20, 66) schrittweise und vereinzelt in dieser Vorschubrichtung nacheinander von einer Übernahmeposition längs einer Steckergehäuse-Führungs- und Klemmbahn (12) in eine Bestückungsposition bewegt und dort in durch die Führungs- und Klemmbahn fixierten Lage mit mindestens einem elektrischen Leiter bestückt, und anschliessend längs der Steckergehäuse-Führungs- und Klemmbahn in eine Freigabeposition bewegt, wobei der gegenseitige Abstand (T) zwischen zwei aufeinanderfolgend angeordneten Greifern dem halben Abstand (2T) zwischen der Übernahmeposition und der Freigabeposition entspricht, und nach Freigabe des bestückten Steckergehäuses in der Freigabeposition durch den zugeordneten einen zweiten der beiden aufeinanderfolgend angeordneten Greifer und Freigabe des von der Übernahmeposition in die Bestückungsposition zu bewegenden, zu bestückenden Steckergehäuses durch den zugeordneten anderen ersten der beiden aufeinanderfolgend angeordneten Greifer den letzteren bis in Eingriff mit einem in der Übernahmeposition sich befindenden zu bestückenden Steckergehäuse und den einen zweiten Greifer bis in Eingriff mit dem unmittelbar vorher durch den anderen ersten der beiden aufeinanderfolgend angeordneten Greifer freigegebenen, zu bestückenden Steckergehäuse um den halben Abstand zwischen der Freigabeposition und der Übernahmeposition zurückbewegt, und diese Taktschritte alternierend wiederholt.

2. Vorrichtung zur Durchführung des Verfahrens nach Anspruch 1, enthaltend a) eine Zuführanordnung (8) zur aufeinanderfolgenden Zuführung von zu bestückenden Steckergehäusen (1) in eine Übernahmeposition (10); b) mindestens zwei synchron zueinander beweg- und betätigbare, längs einer SteckergehäuseFührungs- und Klemmbahn (12) voneinander distanziert aufeinanderfolgend angeordnete, von einer Ausgangs- bzw. Steckerübernahme- über eine Bestückungs- in eine End- bzw. Steckerfreigabeposition und von dieser Bahn (12) zurückverschoben zurück in die Ausgangs- bzw. Steckerübernahmeposition verschiebbare Greifer (19,20); c) eine der Steckergehäuse-Führungs- und Klemmbahn (12) zugeordnete Steckergehäuse-Klemmanordnung (13), welche derart angeordnet und/oder ausgebildet ist, dass sie in dieser Führungs- und Klemmbahn (12) sich befindende Steckergehäuse (1) nur während deren Verschiebung längs dieser Bahn (12) freigibt, die restliche Zeit jedoch fixiert in deren momentanen Position festgeklemmt hält; und d) eine Bestückungseinheit (7) zur Zuführung mindestens eines, gegebenenfalls mit einem Kontaktteil (2) elektrisch leitend verbundenen elektrischen Leiters (3) in ein in der Bestückungsposition fixiert sich befindendes Steckergehäuse (1); wobei der gegenseitige Abstand (T) zwischen zwei aufeinanderfolgend angeordneten Greifern (19,20,66) dem halben Abstand (2T) zwischen der Steckerübernahmeposition und der Steckerfreigabeposition entspricht, und die Greifer (19,20,66) derart angeordnet und/oder ausgebildet sind, dass sie bei Erreichen der gemeinsamen Endposition bis anhin mit diesen Greifern ergriffene, festgeklemmt in der Steckergehäuse-Führungs- und Klemmbahn (12) sich befindende Steckergehäuse (1) freigeben und ausser Eingriff mit den letzteren gemeinsam in die Ausgangsposition zurückbewegbar sind.

3. Vorrichtung nach Anspruch 2, dadurch gekennzeichnet, dass in Vorschubrichtung der zu bestückenden Steckergehäuse (1) gesehen nach dem zweiten Greifer (19) ein dritter, synchron mit den beiden anderen Greifern (19,20) beweg- und betätigbarer Greifer (66) vorgesehen ist, dessen Abstand (T) vom zweiten Greifer (19) gleich dem Abstand (T) zwischen dem ersten und dem zweiten Greifer (20,19) ist.

4. Vorrichtung nach Anspruch 2 oder 3, dadurch gekennzeichnet, dass die Greifer (19,20,66) gemeinsam mit einer längs der Steckergehäuse-Führungs- und Klemmbahn (12) verschiebbar und während dem synchronen Rücklauf der Greifer von deren Endposition in deren Ausgangsposition von dieser Bahn (12) weg verschobenen Positioniereinheit (5) verbunden sind, wobei Betätigungsmittel (29,29') vorgesehen sind, um die Greifer (19,20,66) in deren Endposition zur Freigabe von durch diese erfassten Steckergehäusen (1) zu öffnen und in deren Ausgangsposition zur Aufnahme von durch diese zu erfassenden Steckergehäusen (1) zuerst zu öffnen und dann zu schliessen.

5. Vorrichtung nach einem der Ansprüche 2 bis 4, dadurch gekennzeichnet, dass zwischen der Zuführanordnung (8) und der Übernahmeposition (10) eine Vereinzelungseinheit zur voneinander separierten, einzelnen Übergabe von zu bestückenden Steckergehäusen (1) in die unmittelbar in Fortsetzung der Steckergehäuse-Führungs- und Klemmbahn (12) an diese anschliessend angeordnete Übernahmeposition (10), vorgesehen ist.

6. Vorrichtung nach einem der Ansprüche 2 bis 5, dadurch gekennzeichnet, dass die Steckergehäuse-Führungs- und Klemmbahn (12) ein mindestens annähernd U-förmiges Aufnahmeprofil aufweist, dessen einer Seitenschenkel (13), vorzugsweise mittels Federn (15), zur klemmenden Fixierung von in dieser Führungs- und Klemmbahn (12) sich befindenden Steckergehäusen (1), federnd gegen das Innere dieser Bahn (12) zu gedrückt wird, und dass Betätigungsmittel (33) vorgesehen sind, um während einer Verschiebung von in der Führungs- und Klemmbahn (12) sich befindenden Steckergehäusen (1) mittels ihrer zugeordneten Greifer (19,20,66) diesen Seitenschenkel (13) ausser klemmenden Eingriff mit solchen Steckergehäusen (1) zu bewegen.

7. Vorrichtung nach Anspruch 3, dadurch gekennzeichnet, dass in Vorschubrichtung der zu bestückenden Steckergehäuse (1) gesehen nach der Steckerfreigabeposition, in Fortsetzung der Steckergehäuse-Führungs- und Klemmbahn (12), eine Prüf- und/oder Aussortierstation (74, Fig. 8b) vorgesehen ist, wobei der Abstand (T) zwischen der letzteren und der Bestückungsstation dem Abstand (T) zwischen dem dritten und dem zweiten Greifer (66,19) entspricht.

8. Vorrichtung nach einem der Ansprüche 2 bis 7, dadurch gekennzeichnet, dass die Zuführanordnung (8) sowie die mit letzterer in Wirkverbindung stehende Übernahmeposition (10)und eine gegebenenfalls eine Prüf- und/oder Aussortierstation (74) beinhaltende Abführanordnung (9) als eine gemeinsam auswechselbare Einheit (11) ausgebildet sind.

9. Vorrichtung nach einem der Ansprüche 2 bis 8 zum Bestücken von Steckergehäusen (1) mit mindestens einem mit einem Kontaktteil (2) elektrisch leitend verbundenen elektrischen Leiter (3), dadurch gekennzeichnet, dass die Bestückungseinheit (7) senkrecht zur Steckergehäuse-Führungs- und Klemmbahn (12) und parallel zur Bestückungsrichtung (65) verschiebbar geführt und mittels einer Verstelleinheit, z.B. einem Schrittmotor (41), um einen bestimmten Betrag parallel zur Bestückungsrichtung (65) gesteuert verschiebbar ist, dass ein mit gezielt gesteuert in eine Offen- oder Schliessstellung bewegbaren Kabelgreiferbacken (45) versehener Kabelgreifer (46) um eine parallel zur Bestückungsrichtung (65) verlaufende Drehachse (48) schwenkbar in einem Schwenkarm (47) drehbar gelagert ist, dass dieser Schwenkarm (47) seinerseits über eine fest mit dem letzteren verbundene, parallel zur Bestückungsrichtung (65) sich erstrekkende Hohlwelle (5o) um die Längsachse der letzteren schwenkbar angeordnet ist, wobei diese Hohlwelle (50) zur gezielt gesteuerten Verschwenkung des mit dieser drehstarr verbundenen Schwenkarmes (47) mit vorzugsweise aus einem Schrittmotor gebildeten ersten Verstellmitteln verbunden ist, und dass die mit dem Kabelgreifer (46) drehstarr verbundene, im Schwenkarm (47) drehbar gelagerte Drehachse (48) ihrerseits über ein Zahnrad- oder Zahnriemengetriebe (49,49',51), dessen Übersetzungsverhältnis 1:1 beträgt und dessen An- und Abtriebsrichtung gleichsinnig verläuft, antriebsmässig mit einer durch die Hohlwelle (50) sich erstreckenden Verstellwelle (52) verbunden ist, wobei diese Verstellwelle (52) zur gezielt gesteuerten Verschwenkung des antriebsmässig mit dieser verbundenen Kabelgreifers (46) mit vorzugsweise aus einem Schrittmotor gebildeten zweiten Verstellmitteln verbunden ist, derart, dass bei feststehender Verstellwelle (52) und einer Drehung der Hohlwelle (50) wohl der Schwenkarm (47) um die Längsachse der Hohlwelle (50) verschwenkt, jedoch die Vertikalausrichtung des mit dem Schwenkarm (47) gelenkig verbundenen Kabelgreifers dabei unverändert bleibt.

10. Vorrichtung nach Anspruch 9, dadurch gekennzeichnet, dass die Leiteraufnahmeposition (64) des Kabelgreifers (46), die Drehachse (48) des letzteren, die Bestückungsposition (65,65') und die Schwenklänge (L) des Schwenkarmes (47) in einer senkrecht zur Bestückungsrichtung verlaufenden Vertikalebene betrachtet derart aufeinander abgestimmt sind, dass bei stillstehendem Schwenkarm (47) und einer über die Verstellwelle (52) bewirkten Drehung des Kabelgreifers (46) um 90° um seine Drehachse (48), oder bei einer über die Hohlwelle (50) bewirkten Verschwenkung des Schwenkarmes (47) bei stillstehender Verstellwelle (52), aus der Leiteraufnahmeposition (64) des Kabelgreifers (46) in eine Bestückungsposition (65,65') desselben, der in ein Steckloch eines zu bestückenden Steckergehäuses (1) einzuführende, mit dem elektrischen Leiter (3) verbundene Kontaktteil (2) sich genau in der Längsachse dieses Steckloches befindet.

11. Vorrichtung nach einem der Ansprüche 2 bis 10, dadurch gekennzeichnet, dass in der Bestückungsposition (65) des Kabelgreifers (46) die genaue Einführung eines Kontaktteiles (2) in ein zu bestückendes Steckloch unterstützende, vorzugsweise mit der Bestückungseinheit (7) verbundene Zentriergreifer (42,42') vorgesehen sind, welche bei Eintritt der freien Stirnseite des einzuführenden Kontaktteiles (2) in die Eintrittsöffnung des zu bestückenden Steckloches eines in der Bestückungsposition sich befindenden Steckergehäuses (1) aus dem weiteren Leitervorschubbereich der diesen Leiter (3) haltenden Kabelgreiferbacken (45) bewegt werden.

12. Vorrichtung nach einem der Ansprüche 2 bis 9 zur Bestückung von mit Schneid-Klemm-Kontakten (IDC) versehenen Steckergehäusen mit mindestens einem Einzelleiter und/oder mindestens einem Flachkabel, dadurch gekennzeichnet, dass der Kabelgreifer (46) der Bestückungseinheit (7) senkrecht zur Steckergehäuse-Führungs- und Klemmbahn 12) und parallel zur Bestückungsrichtung (65) verschiebbar geführt und mittels einer Verstelleinheit, z.B. einem Schrittmotor, um einen bestimmten Betrag parallel zur Bestückungsrichtung (65) gesteuert verschiebbar ist, wobei die letztere unmittelbar oberhalb der zu bestückenden Schneid-Klemm-Kontakten verläuft, so dass ein von letzteren nicht behindertes Einfahren des Leiters (3) bis auf die gewünschte Einlegtiefe ermöglicht wird, dass der Kabelgreifer (46) in Leiterabsenkrichtung (B) federnd in der Bestückungseinheit (7) verschiebbar abgestützt ist, dass in der Bestückungsposition oberhalb der Steckergehäuse-Führungs- und Klemmbahn (12) eine Presseinheit (72) vorgesehen ist, um einen unmittelbar oberhalb der Schneid-Klemm-Kontakten eines zu bestückenden Steckergehäuses sich befindenden Leiter (3) in die Kontakte einzupressen, wobei die Presseinheit (72) in Pressrichtung (C) gesehen direkt oder indirekt mit einem Anschlag (73) des parallel dazu verschiebbar geführten und federnd in der Bestückungseinheit (7) abgestützten Kabelgreifers (46) zusammenwirkt, derart, dass nach einer Absenkung des Einpress-Stempels (71) bis auf die Oberseite des einzupressenden Leiters der Kabelgreifer (46) während dem anschliessenden Leitereinpressvorgang gleichzeitig parallel zum Einpress-Stempel (71) abgesenkt wird.

13. Vorrichtung nach einem der Ansprüche 2 bis 12, dadurch gekennzeichnet, dass Steuermittel vorgesehen sind, um die Bestückungseinheit (7) nach erfolgter Bestückung eines Steckergehäuses (1) unter Festhaltung des eingeführten Leiters (3) durch den Kabelgreifer (46) mit einer bestimmten Prüfkraft entgegengesetzt zur Bestückungsvorschubrichtung (A) zu bewegen, wobei ein Herausziehen des Leiters (3) aus dem soeben bestückten Steckloch eines Steckergehäuses (1) als Fehler ausgewertet wird und im weiteren Verlauf eine Aussortierung eines solchen fehlerhaften Steckergehäuses (1) bewirkt.

14. Vorrichtung nach Anspruch 12 oder 13, dadurch gekennzeichnet, dass die Einpresskraft und/oder die Einpresstiefe des Einpress-Stempels (71) einstellbar sind.

15. Vorrichtung nach einem der Ansprüche 2 bis 14, dadurch gekennzeichnet, dass für die Verschiebung der Greifer (19,20,66) parallel zur Führungs- und Klemmbahn (12) ein mit einem Schrittmotor (28) versehener Antrieb vorgesehen ist.

## Claims

1. A process for automatic fitting out of connector shells with at least one electrical conductor optionally connected electrically conductively to a contact component (2), whereby the connector shells (1) to be fitted out are fed in succession along a feed track, are then moved, by means of at least two grippers (19, 20, 66), which are spaced apart and successive arranged in a subsequent advance direction and can be moved synchronously with one another, stepwise and individually in this advance direction in succession from a take-over position, along a connector shell guide and clamping track (12) into a fitting-out position, and are fitted out there, in the position fixed by the guide and clamping track, with at least one electrical conductor, and are then moved along the connector shell guide and clamping track into a release position, whereby the distance (T) between two successive arranged grippers corresponding to half the distance (2T) between the take-over position and the release position, and, after release of the fitted-out connector shell in the release position by the one second of the both successive arranged associated gripper and release of the connector shell, which is to be moved from the take-over position into the fitting-out position and is to be fitted out, by the other first of the both successive arranged associated gripper, the latter is moved back until it engages with a connector shell which is in the take-over position and is to be fitted out, and the one second gripper is moved back until it engages with the connector shell to be fitted out, which has been released immediately beforehand by the other first gripper, the movement being half the distance between the release position and the take-over position, and these steps of the cycle are repeated in alternation.

2. A device for carrying out the process according to Claim 1, comprising a) a feed arrangement (8) for feeding, in succession, connector shells (1) to be fitted out into a take-over position (10); b) at least two grippers (19, 20) which can be moved and actuated synchronously with one another and can be displaced along a connector shell guide and clamping track (12) spaced apart and successive arranged from a starting or connector take-over position via a fitting-out position into an end or connector release position and, pushed back by this track (12), back into the starting or connector take-over position; c) a connector shell clamping arrangement (13) which is associated with the connector shell guide and clamping track (12), and is located and/or constructed such that it releases the connector shells (1) in this guide and clamping track (12) only during their displacement along this track (12), and the remainder of the time holds them firmly clamped, fixed in the their instantaneous position; and d) a fitting-out unit (7) for feeding at least one electrical conductor (3), optionally connected electrically conductively to a contact component (2), into a connector shell (1) fixed in the fitting-out position; the distance (T) between two successive arranged grippers (19, 20, 66) corresponding to half the distance (2T) between the connector take-over position and the connector release position, and the grippers (19, 20, 66) being located and/or constructed such that, on reaching the common end position, they release the connector shells (1) gripped until then with these grippers and firmly clamped in the connector shell guide and clamping track (12), and can be moved back into the starting position together out of engagement with the said connector shells.

3. A device according to Claim 2, characterized in that, viewed in the advance direction of the connector shells (1) to be fitted out, a third gripper (66), which can be moved and actuated synchronously with the other two grippers (19, 20), is provided after the second gripper (19), the distance (T) of this from the second gripper (19) being the same as the distance (T) between the first and the second grippers (20, 19).

4. A device according to Claim 2 or 3, characterized in that the grippers (19, 20, 66) are connected together by a positioning unit (5) which can be displaced along the connector shell guide and clamping track (12) and, during the synchronous return of the grippers from their end position into their starting position, is displaced away from this track (12), actuating means (29, 29') being provided in order to open the grippers (19, 20, 66) in their end position for release of connector shells (1) grasped by these, and, in their starting position, first to open and then to close them for accommodation of connector shells (1) to be grasped by these.

5. A device according one of the Claims 2 to 4, characterized in that an individualizing unit is provided between the feed arrangement (8) and the take-over position (10) for separate, individual transfer of connector shells (1) to be fitted out into the take-over position (10) located after these directly in the continuation of the connector shell guide and clamping track (12).

6. A device according one of the Claims 2 to 5, characterized in that the connector shell guide and clamping track (12) has an at least approximately U-shaped receiver profile, one side arm (13) of which is pressed in sprung form against the inside of this track (12), preferably by means of springs (15), for fixing connector shells (1) in this guide and clamping track (12) by clamping, and in that actuating means (33) are provided in order to move, during displacement of connector shells (1) in the guide and clamping track (12) by means of their associated grippers (19, 20, 66), these side arm (13) out of clamping engagement with such connector shells (1).

7. A device according to Claim 3, characterized in that, viewed in the advance direction of the connector shells (1) to be fitted out, a test and/or sorting out station (74, Fig. 8b) is provided after the connector release position, in the continuation of the connector shell guide and clamping track (12), the distance (T) between the said station and the fitting-out station corresponding to the distance (T) between the third and the second grippers (66, 19).

8. A device according one of the Claims 2 to 7, characterized in that the feed arrangement (8) and the take-over position (10) in interaction with the latter and a removal arrangement (9), which optionally comprises a test and/or sorting out station (24), are constructed as a common replaceable unit (11).

9. A device according one of the Claims 2 to 8 for fitting out connector shells (1) with at least one electrical conductor (3) connected electrically conductively to a contact component (2), characterized in that the fitting-out unit (7) can be displaced perpendicularly to the connector shell guide and clamping track (12) and parallel to the fitting-out direction (65), and can be displaced in a controlled manner by means of an adjusting unit, e.g. a stepping motor (41), by a certain amount parallel to the fitting-out direction (65), in that a cable gripper (46) provided with cable gripper jaws (45) which can be moved in a specifically controlled manner into an open or closed position is mounted rotatably, swivellably in a swivel arm (47), about a rotational axis (48) which runs parallel to the fitting-out direction (65), in that this swivel arm (47) in turn is located swivellably, via a hollow shaft (50) rigidly connected to the latter and extending parallel to the fitting-out direction (65), about the longitudinal axis of the said hollow shaft, this hollow shaft (50) being connected to a first adjusting means, preferably formed by a stepping motor, for specifically controlled swivelling of the swivel arm (47) connected non-rotatably with this, and in that the rotational axis (48) connected non-rotatably to the cable gripper (46) and mounted rotatably in the swivel arm (47) in turn is connected drivably, via a toothed wheel or toothed belt gearing (49, 49', 51), the transmission ratio of which is 1:1 and the driving and output direction of which run in the same sense, to an adjusting shaft (52) which extends through the hollow shaft (50), this adjusting shaft (52) being connected, for specifically controlled swivelling of the cable gripper (46) connected drivably to this, to a second adjusting means, preferably formed by a stepping motor, such that when the adjusting shaft (52) is stationary and the hollow shaft (50) rotates, the swivel arm (47) indeed swivels about the longitudinal axis of the hollow shaft (50), but the vertical alignment of the cable gripper articulated with the swivel arm (47) remains unchanged.

10. A device according to Claim 9, characterized in that the conductor receiving position (64) of the cable gripper (46), the rotational axis (48) of the latter, the fitting-out position (65, 65') and the swivel length (L) of the swivel arm (47), when viewed in a vertical plane running perpendicular to the fitting-out direction, are coordinated with one another such that when the swivel arm (47) is idle and during rotation of the cable gripper (46) by 90° about its rotational axis (48), effected via the adjusting shaft (52), or during swivelling of the swivel arm (47), effected via the hollow shaft (50), with the adjusting shaft (52) idle, from the conductor receiver position (64) of the cable gripper (46) into a fitting-out position (65, 65') thereof, the contact component (2) which is to be inserted into a plug-in hole of a connector shell (1) to be fitted out and is connected to the electrical conductor (3) is exactly in the longitudinal axis of this plug-in hole.

11. A device according one of the Claims 2 to 10, characterized in that centring grippers (42, 42'), which assist accurate insertion of a contact component (2) into a plug-in hole to be fitted out, are preferably connected to the fitting-out unit (7) and, when the free face of the contact component (2) to be inserted enters the entry opening of the plug-in hole to be fitted out in a connector shell (1) in the fitting-out position, are moved out of the further conductor advance region of the cable gripper jaws (45) holding this conductor (3), are provided in the fitting-out position (65) of the cable gripper (46).

12. A device according one of the Claims 2 to 9 for fitting out connector shells provided with cutting-clamping contacts (IDC) with at least one individual conductor and/or at least one flat cable, characterized in that the cable gripper (46) of the fitting-out unit (7) can be displaced perpendicularly to the connector shell guide and clamping track (12) and parallel to the fitting-out direction (65) and can be displaced in a controlled manner, by means of an adjusting unit, e.g. a stepping motor, by a certain amount parallel to the fitting-out direction (65), the latter running immediately above the cutting-clamping contacts to be fitted out, so that insertion of the conductor (3), unimpeded by the latter, down to the desired insertion depth is rendered possible, in that the cable gripper (46) is supported displaceably in a sprung manner in the fitting-out unit (7) in the conductor lowering direction (B), in that a pressing unit (72) is provided in the fitting-out position above the connector shell guide and clamping track (12) in order to press into the contacts a conductor (3) immediately above the cutting-clamping contacts of a connector shell to be fitted out, the pressing unit (72), when viewed in the pressing direction (C), cooperating directly or indirectly with a buffer (73) of the cable gripper (46), which can be displaced parallel thereto and is sprung-mounted in the fitting-out unit (7), such that after the press-in plunger (71) has been lowered down to the upper side of the conductor to be pressed in, the cable gripper (46) is simultaneously lowered parallel to the press-in plunger (71) during the subsequent pressing-in operation on the conductor.

13. A device according one of the Claims 2 to 12, characterized in that control means are provided in order to move the fitting-out unit (7) in the opposite direction to the fitting-out advance direction (A) with a certain test force, while the conductor (3) inserted is held by the cable gripper (46), after fitting out of a connector shell (1) has taken place, withdrawal of the conductor (3) from the plug-in hole just fitted out in the connector shell (1) being evaluated as an error and causing sorting out of such a defective connector shell (1) in the subsequent course.

14. A device according to Claim 12 or 13, characterized in that the pressing-in force and/or the pressing-in depth of the press-in plunger (71) are adjustable.

15. A device according one of the Claims 2 to 14, characterized in that a drive provided with a stepping motor (28) is provided for displacement of the grippers (19, 20, 66) parallel to the guide and clamping track (12).

## Revendications

1. Procédé pour l'équipement automatique de prises de courant avec au moins un conducteur électrique (3) établissant le cas échéant une liaison électroconductrice avec un élément de contact (2), dans lequel on amène successivement les prises de courant (1) à équiper, le long d'une voie d'amenée; ensuite, à l'aide d'au moins deux griffes (19, 20, 66) aptes à se déplacer de manière synchrone l'une par rapport à l'autre et disposées l'une à la suite de l'autre tout en étant espacées l'une de l'autre dans une direction d'avance ultérieure, on les fait passer pas-à-pas et à titre individuel dans cette direction d'avance successivement d'une position de transfert, le long d'une voie de guidage et de serrage (22) de prises de courant, à une position d'équipement; à cet endroit, dans une position fixée par la voie de guidage et de serrage, on les équipe avec au moins un conducteur électrique; on les fait ensuite passer dans une position de libération, le long de la voie de guidage et de serrage de prises de courant; dans lequel la distance réciproque (T) entre deux griffes disposées l'une à la suite de l'autre correspond à la demi-distance (2T) entre la position de transfert et la position de libération; et après la libération de la prise de courant à équiper, dans la position de libération, via la deuxième griffe correspondante parmi les deux griffes disposées l'une à la suite de l'autre et après la libération de la prise de courant à équiper et à déplacer depuis la position de transfert jusque dans la position d'équipement, via la première griffe correspondante parmi les deux griffes disposées l'une à la suite de l'autre tout en étant espacées l'une de l'autre, on fait reculer cette dernière jusqu'à ce qu'elle saisisse une prise de courant à équiper se trouvant dans la position de transfert et on fait reculer la deuxième des deux griffes jusqu'à ce qu'elle saisisse la prise de courant à équiper libérée directement auparavant par la première des deux griffes, de la demi-distance entre la position de libération et la position de transfert; et on répète de manière alternée ces étapes cycliques.

2. Dispositif pour la mise en oeuvre du procédé selon la revendication 1, contenant (a) un agencement d'amenée (8) pour l'amenée successive de prises de courant à équiper (1) dans une position de transfert (10); (b) au moins deux griffes (19, 20) mobiles et actionnables de manière synchrone l'une par rapport à l'autre, disposées l'une à la suite de l'autre tout en étant espacées l'une de l'autre le long d'une voie de guidage et de serrage de prises de courant (12), aptes à se déplacer depuis une position de départ, respectivement de transfert de prises de courant, en passant par une position d'équipement, jusque dans une position terminale, respectivement de libération de prise de courant et en retour, après avoir effectué un déplacement vers l'arrière à l'écart de cette voie (12), dans la position de départ, respectivement de transfert de prises de courant; (c) un agencement de serrage de prises de courant (13) attribué à la voie de guidage et de serrage de prise de courant (12), qui est disposé et/ou réalisé de telle sorte qu'il ne libère la prise de courant (1) se trouvant dans cette voie de guidage et de serrage (12), qu'au cours de son déplacement le long de cette voie (12), et de telle sorte que, le reste du temps, il la maintient fermement serrée à l'état fixe dans sa position momentanée; et (d) une unité d'équipement (7) pour amener au moins un conducteur électrique (3) établissant le cas échéant une liaison électroconductrice avec un élément de contact (2), dans une prise de courant se trouvant à l'état fixe dans la position d'équipement; dans lequel la distance réciproque (T) entre deux griffes (19, 20, 66) disposées l'une à la suite de l'autre correspond à la demi-distance (2T) entre la position de transfert de prise de courant et la position de libération de prise de courant, et les griffes (19, 20, 66) sont disposées et/ou réalisées de telle sorte que, lorsqu'elles atteignent leur position terminale commune, elles libèrent des prises de courant (1) se trouvant jusque-là à l'état serré dans la voie de guidage et de serrace de prises de courant (12) en étant saisies avec ces griffes et de telle sorte qu'elles peuvent retourner de manière conjointe dans la position de départ après avoir relâché les prises de courant (1).

3. Dispositif selon la revendication 2, caractérisé en ce que, vu dans la direction d'avance des prises de courant (1) à équiper, après la deuxième griffe (19), on prévoit une troisième griffe (66) mobile et actionnable de manière synchrone avec les deux autres griffes (19, 20), dont la distance (T) par rapport à la deuxième griffe (19) est égale à la distance (T) entre la première et la deuxième griffe (20, 19).

4. Dispositif selon la revendication 2 ou 3, caractérisé en ce que les griffes (19, 20, 66) sont reliées de manière conjointe à une unité de positionnement (5) apte à se déplacer le long de la voie de guidage et de serrage de prises de courant (12) et qui s'est déplacée à l'écart de cette voie (12) au cours du mouvement de retour synchrone des griffes depuis leur position terminale jusque dans leur position de départ, des moyens d'actionnement (29, 29') étant prévus pour ouvrir les griffes (19, 20, 66) dans leur position terminale pour la libération de prises de courant (1) saisies par les premières citées et pour, dans un premier temps ouvrir, puis fermer les griffes dans leur position de départ pour la réception de prises de courant (1) qui doivent être saisies par lesdites griffes.

5. Dispositif selon l'une quelconque des revendications 2 à 4, caractérisé en ce qu'on prévoit, entre l'agencement d'amenée (8) et la position de transfert (10), une unité d'individualisation pour le transfert individuel, à l'état séparé l'un de l'autre, de prises de courant (1) à équiper, dans la position de transfert (10) disposée en position adjacente dans le prolongement immédiat de la voie de guidage et de serrage de prises de courant (12) et dans le prolongement immédiat de cette dernière.

6. Dispositif selon l'une quelconque des revendications 2 à 5, caractérisé en ce que la voie de guidage et de serrage de prises de courant (12) présente un profil de réception au moins approximativement en U dont une branche latérale (13), de préférence à l'aide de ressorts (15), pour la fixation par serrage de prises de courant (1) se trouvant dans cette voie de guidage et de serrage (12), est pressée à la manière d'un ressort contre l'intérieur de cette voie et en ce qu'on prévoit des moyens d'actionnement (33) pour, au cours d'un déplacement de prises de courant (1) se trouvant dans la voie de guidage et de serrage (12), au moyen de griffes (19, 20, 66) qui leur sont attribuées, déplacer cette branche latérale (13) à l'écart de leur saisissement par lesdites prises de courant (1).

7. Dispositif selon la revendication 3, caractérisé en ce qu'on prévoit, vu dans la direction d'avance des prises de courant (1) à équiper, après la position de libération des connecteurs, dans le prolongement de la voie de guidage et de serrage de prises de courant (12), un poste de vérification et/ou de triage (74, voir la figure 8b), la distance (T) entre ce dernier et le poste d'équipement correspondant à la distance T entre la troisième et la deuxième griffe (66, 19).

8. Dispositif selon l'une quelconque des revendications 2 à 7, caractérisé en ce que l'agencement d'amenée (8), ainsi que la position de transfert (10) se trouvant en relation de travail avec ce dernier et un agencement d'évacuation (9) renfermant le cas échéant un poste de vérification et/ou de triage (74) sont réalisés sous la forme d'une unité (11) qui peut être échangée de manière conjointe.

9. Dispositif selon l'une quelconque des revendications 2 à 8 pour l'équipement de prises de courant (1) avec au moins un conducteur électrique (3) établissant une liaison électroconductrice avec un élément de contact (2), caractérisé en ce que l'unité d'équipement (7) est guidée de manière à pouvoir se déplacer perpendiculairement à la voie de guidage et de serrage de prises de courant (12) et parallèlement à la direction d'équipement (55), et qui peut se déplacer de manière commandée à l'aide d'une unité de déplacement, par exemple à l'aide d'un moteur pas-à-pas (41), sur une distance déterminée parallèlement à la direction d'équipement (65), en ce qu'une griffe pour câble (46) munie de mâchoires (45) de griffe pour câble aptes à se déplacer, via une commande appropriée, dans une position d'ouverture ou dans une position de fermeture, est montée en rotation dans un bras pivotant (47) apte à pivoter autour d'un axe de rotation (48) s'étendant parallèlement à la direction d'équipement (65), en ce que ce bras pivotant (47) est disposé pour sa part en pivotement, via un arbre creux (50) relié à demeure avec lui et s'étendant parallèlement à la direction d'équipement (65), autour de l'axe longitudinal dudit arbre creux, dans lequel cet arbre creux (50), pour le pivotement via une commande appropriée du bras pivotant (47) qui lui est relié en antirotation, est relié à des premiers moyens de déplacement réalisés de préférence sous la forme d'un moteur pas-à-pas, et en ce que l'axe de rotation (48) monté en rotation dans le bras pivotant (47) et relié en antirotation avec la griffe pour câble (46) est relié pour sa part via un entraînement à roue dentée ou à courroie dentée (49, 49', 51) dont le rapport de réduction s'élève à 1:1 et dont les directions d'entraînement et de réduction s'étendent dans le même sens, en entraînement à un arbre de déplacement (52) s'étendant à travers l'arbre creux (50), dans lequel cet arbre de déplacement (52), pour le pivotement via une commande appropriée de la griffe pour câble (46) qui lui est reliée en entraînement, est relié à des seconds moyens de déplacement réalisés de préférence sous la forme d'un moteur pas-à-pas, de telle sorte que, lorsque l'arbre de déplacement (52) est fixe et lorsque l'arbre creux (50) mis en rotation, le bras pivotant (47) pivote autour de l'axe longitudinal de l'arbre creux (50), mais l'alignement vertical de la griffe pour câble relié en articulation au bras pivotant (47) reste inchangé en l'occurrence.

10. Dispositif selon la revendication 9, caractérisé en ce que la position de réception de conducteur (64) de la griffe pour câble (46), l'axe de rotation (48) de cette dernière, la position d'équipement (65, 65') et la longueur de pivotement (L) du bras pivotant (47) lorsqu'on regarde dans un plan vertical s'étendant perpendiculairement à la direction d'équipement, sont adaptés l'un par rapport à l'autre de telle sorte que, lorsque le bras pivotant (47) est au repos et lorsque la griffe pour câble (46) effectue une rotation de 90° autour de son axe ce rotation (48) sous l'influence de l'arbre de déplacement (52) ou bien lors d'un pivotement du bras pivotant (47) sous l'influence de l'arbre creux (50), lorsque l'arbre ce déplacement (52) se trouve dans une position de repos, depuis la position de réception de conducteur (64) de la griffe pour câble (46) jusque dans une position d'équipement (65, 65') de cette dernière, l'élément de contact (2) relié au conducteur électrique (3) et qui doit venir s'insérer dans un trou d'enfichage d'une prise de courant (1) à équiper, se trouve précisément dans l'axe longitudinal de ce trou d'enfichage.

11. Dispositif selon l'une quelconque des revendications 2 à 10, caractérisé en ce que, dans la position d'équipement (65) de la griffe pour câble (46), on prévoit des griffes de centrage (42, 42') soutenant l'insertion précise d'un élément de contact (2) dans un trou d'enfichage à équiper, reliées de préférence à l'unité d'équipement (7), qui se déplacent, lors de l'entrée du côté frontal libre de l'élément de contact à insérer (2) dans l'ouverture d'entrée du trou d'enfichage à équiper d'une prise de courant (1) se trouvant dans la position d'équipement, à l'écart de la zone d'avance de conducteur ultérieure des mâchoires de griffes de câble (45) retenant ce conducteur (3).

12. Dispositif selon l'une quelconque des revendications 2 à 9, caractérisé en ce que, pour l'équipement de prises de courant munies de contacts de coupure-serrage (IDC), avec au moins un conducteur individuel et/ou avec au moins un câble plat, caractérisé en ce que la griffe pour câble (46) de l'unité d'équipement (7) est guidée de manière à pouvoir se déplacer perpendiculairement par rapport à la voie de guidage et de serrage de prises de courant (12) et parallèlement à la direction d'équipement (65) et est à même de se déplacer de manière commandée à l'aide d'une unité de déplacement, par exemple à l'aide d'un moteur pas-à-pas, sur une distance déterminée parallèlement à la direction d'équipement, dans lequel cette dernière direction s'étend directement au-dessus des contacts de coupure-serrage à équiper, si bien qu'une insertion du conducteur (3) jusqu'à la profondeur d'insertion désirée est rendue possible sans être gênée par les contacts susmentionnés, en ce que la griffe pour câble (46), dans la direction d'abaissement de conducteurs (B), vient s'appuyer en se déplaçant à la manière d'un ressort dans l'unité d'équipement (7), en ce qu'on prévoit, dans la position d'équipement, une unité de presse (72) au-dessus de la voie de guidage et de serrage de prises de courant (12) pour insérer par pression dans les contacts un conducteur (3) se trouvant directement au-dessus des contacts de coupure-serrage d'une prise de courant à équiper, dans lequel l'unité de presse (72) coopère, lorsqu'on regarde dans la direction de pression (C), directement ou indirectement avec une butée (73) de la griffe pour câble (46) guidée en se déplaçant parallèlement à cette dernière et s'appuyant à la manière d'un ressort dans l'unité d'équipement (7), de telle sorte que, après un abaissement du poinçon d'insertion par pression (71), là l'exception du côté supérieur du conducteur à introduire par pression, la griffe pour câble (46) s'abaisse de manière simultanée parallèlement au poinçon d'insertion par pression (71) au cours du processus d'insertion ultérieure du conducteur par pression.

13. Dispositif selon l'une quelconque des revendications 2 à 12, caractérisé en ce qu'on prévoit des moyens de commande pour déplacer l'unité d'équipement (7), après avoir équipé la prise de courant (1), en maintenant le conducteur inséré (3) via la griffe pour câble (46), avec une force d'essai déterminée s'avançant à l'encontre de la direction d'avance d'équipement (A), dans lequel un retrait du conducteur (3) hors du trou d'enfichage d'une prise de courant (1), qui vient tout juste d'être équipée, est considéré comme un défaut et, lors de la poursuite du processus, déclenche l'élimination d'une prise de courant (1) défectueuse de ce type.

14. Dispositif selon la revendication 12 ou 13, caractérisé en ce que la force d'insertion par pression et/ou la profondeur d'insertion par pression du poinçon d'insertion par pression (71) sont réglables.

15. Dispositif selon l'une quelconque des revendications 2 à 14, caractérisé en ce que, pour le déplacement des griffes (19, 20, 66) parallèlement à la voie de guidage et de serrage (12), on prévoit un entraînement muni d'un moteur pas-à-pas (28).
